# FASCICULE DE BREVET EUROPEEN

(11) **EP 0 659 454 B1**
(45) Date de publication et mention de la délivrance du brevet: **13.08.1997**
(21) Numéro de dépôt: 94116598.7
(22) Date de dépôt: 21.10.1994
(51) Int. Cl.: A63C 5/044

(54) **Ski comprenant une semelle structurée**
Ski mit profilierter Lauffläche
Ski with a profiled sole

(30) Priorité: 09.12.1993 FR 9315019
(43) Date de publication de la demande: 28.06.1995
(73) Titulaire: Salomon S.A., 74370 Metz-Tessy (FR)
(72) Inventeur: Krafft, Bertrand, F-73100 Aix les Bains (FR); Silva, Gilles, F-73100 Montcel (FR); Le Masson, Jacques, F-74960 Cran Gevrier (FR)

(56) Documents cités:
- DE-A- 3 624 597
- DE-A- 4 022 286
- DE-C- 961 335
- FR-A- 2 314 739
- FR-A- 2 431 356
- FR-A- 2 683 730

## Description

L'invention concerne un ski pour évolution sur neige, tel qu'un ski alpin, un monoski ou un surf de neige.

Elle se rapporte plus particulièrement à un ski muni d'une semelle inférieure garnie de stries dont l'aptitude au glissement a été améliorée.

Les spécialistes savent que pour obtenir un glissement correct du ski, la semelle en contact avec la neige ne doit pas rester parfaitement lisse. Sous l'effet de frottements et de la pression exercée, les grains de neige fondent et se transforment en microgoutellettes qui ont tendance à s'agglomérer et former un film d'eau lubrifiant. La structuration par des aspérités dans la semelle contribue donc à rompre ce film et à permettre son évacuation pour éviter les phénomènes de succion qui s'opposent au glissement.

Ce constat a permis de voir apparaître la publication d'un certain nombre de brevets présentant des solutions plus ou moins empiriques en réponse aux problèmes posés par ces phénomènes.

Dans les documents FR 1 102 116, CH 161 592 ou CH 331 559, la semelle est garnie d'une série de rainures continues et parallèles qui s'étendent sur une grande partie de la longueur du ski. L'inconvénient est que l'on obtient un ski très directif avec lequel il est difficile d'engager des virages à grande vitesse. Pour cela, on a pensé à raccourcir la longueur des rainures et à les regrouper par rangées séparées les unes des autres comme dans le document FR-A-2 654 005. Dans cette solution, la structure de surface réunit d'une part l'effet de la formation et du guidage adéquat de la couche d'eau et d'autre part la rupture appropriée de la couche d'eau sans conférer au ski d'effet directif majeur.

Dans le document FR-A-2 683 730, la surface de glisse est munie de stries discontinues orientées dans le sens longitudinal dont la forme est ondulée, d'allure globalement sinuosïdale, de façon à conférer préférentiellement à la semelle un coefficient de rugosité Ra compris dans une plage de valeur appropriée.

Le document DE 40 22 286 concerne un revêtement de surface de glissement pour lequel des polyéthylènes de caractéristiques différentes sont prévus ; les polyéthylènes ayant une dureté plus élevée dans la section de pression superficielle de base. Cette solution est onéreuse car elle oblige l'emploi de différents matériaux pour une même semelle. De plus, compte tenu de la différence de dureté des matériaux, la structuration s'use plus rapidement dans la zone où le polyéthylène a une dureté plus faible ; c'est-à-dire à l'arrière du ski. Le bénéfice d'une rugosité différenciée est rapidement perdu.

Dans toutes les solutions de l'art antérieur, on s'est attaché principalement à travailler sur la forme, la longueur et l'orientation de cette structuration sans se préoccuper de la question de savoir quelles étaient les zones optimales devant recevoir une telle structuration et quelles étaient les zones qu'il était préférable de ne pas ou peu structurer et de quelle manière la structuration devait être réalisée dans chacune des zones.

L'objet de la présente invention est d'apporter une solution satisfaisante à ces problèmes.

La demanderesse a en effet constaté qu'il existe au niveau d'une surface de glissement des zones sollicitées différemment sur la neige, et qu'en conséquence la structuration devrait être adaptée pour en tenir compte.

La neige est un milieu pulvérulent triphasique mélange de glace, d'eau et de vapeur d'eau. La proportion de chaque phase dans le mélange varie progressivement lors du passage de la surface portante du ski en raison de deux paramètres importants qui sont les frottements occasionnés à l'interface semelle/neige et la distribution de pression sur le ski.

La figure 1 montre un ski sur neige lorsqu'il supporte le poids du skieur et la figure 2 illustre l'allure de la courbe de distribution de pression (P) sur la longueur du ski (L).

Ceci permet de constater que lors du passage du ski sur la surface de neige, la pression exercée a tendance à augmenter progressivement à partir d'une zone située en avant de la chaussure de ski ; ce qui tend à favoriser la création progressive du film d'eau à partir de cet endroit.

De nombreux essais effectués par la demanderesse ont donc permis de vérifier que la performance du ski était améliorée lorsque la structuration de la semelle était davantage marquée dans la partie arrière du ski, que dans la partie avant. De plus, il a pu être démontré également, que la réalisation d'une structuration trop importante dans la partie avant avait des effets néfastes sur les propriétés de glissement du ski. Par expérience, la demanderesse a pu déterminer quels sont les aspects structurels de surface de la semelle à respecter en fonction des paramètres de distribution de pression et des frottements pour obtenir un ski performant sur tout type de neige.

Pour cela, le ski conforme à l'invention comprend une surface inférieure de glissement en matière plastique, munie d'une pluralité de stries discontinues ; ladite surface reposant sur une ligne de contact avant et une ligne de contact arrière lorsque le ski est non chargé et est caractérisé en ce que la surface comprend une partie avant non structurée ou faiblement structurée et une partie arrière plus fortement structurée dont la valeur mesurée du paramètre de rugosité Rtm est supérieure à celle mesurée dans la partie avant ; ladite partie arrière s'étendant vers l'arrière du ski en direction de la ligne de contact arrière, à partir d'une ligne transversale située entre la ligne de milieu de chaussure du ski et au plus loin une ligne transversale située à une distance de la ligne de milieu de chaussure égale à 0,4 fois la distance séparant ladite ligne de la ligne de contact avant.

Pour définir la limite séparant les deux parties de la semelle différemment structurée, il a été choisi de faire référence à la ligne indiquant le milieu de chaussure sur le ski que chaque constructeur est tenu d'indiquer conformément à la norme ISO/DIS8364. Le respect du montage des fixations par rapport à cette ligne conditionne la distribution de pression résultante du ski et plus particulièrement permet de repérer les zones de forte pression et les zones de moindre pression.

Le paramètre Rtm désigne la moyenne des rugosités maximales qui mesurent l'écart vertical entre le point le plus haut et le point le plus bas du profil de rugosité sur la longueur totale d'évaluation, selon la norme DIN 4762/1E ou ISO 4287/1.

De préférence, la valeur Rtm est inférieure ou égale à 15 µm dans la partie avant de la surface de glissement et est supérieure à 15 µm dans la partie arrière de la surface de glissement.

Selon une autre caractéristique, la partie arrière de la surface de glissement fortement structurée s'étend vers l'arrière, au moins, jusqu'à la ligne de contact arrière de ladite surface. Dans cette configuration avantageuse, la demanderesse a remarqué une amélioration des performances dues très certainement à une meilleure rupture et une meilleure évacuation du film d'eau.

Selon un mode préférentiel, la partie arrière soumise à une structuration fortement marquée commence à partir d'une ligne située à une distance de la ligne de milieu de chaussure comprise entre 0,2 et 0,4 fois la distance séparant la ligne de milieu de chaussure de la ligne de contact avant. Le début de la partie fortement structurée commence ainsi dans une zone de forte pression qui correspond généralement à un pic de pression maximale situé au voisinage de la butée avant de la fixation.

Selon une caractéristique secondaire, la partie arrière comprend une structuration marquée telle que la valeur de rugosité Rtm est supérieure à 15 µm sur une partie centrale de largeur (l1) seulement de la largeur (L) de la semelle ; ladite partie arrière comprenant de part et d'autre de ladite partie centrale structurée, des bords de largeur (l2) lisses ou peu structurés et dont la valeur mesurée de rugosité Rtm est inférieure à 15 µm et la valeur mesurée de rugosité Rku < 3. La demanderesse a en effet constaté que la partie centrale joue un rôle important dans la glisse à plat du ski et qu'il est donc important qu'elle soit bien structurée afin de permettre un bon écoulement et éviter le phénomène de succion. En revanche, dans la prise de virage, le ski est incliné par le skieur sur l'une ou l'autre carre latérale. La semelle reste donc en contact avec la neige sur une région latérale de faible largeur bordant la partie centrale. La pression exercée par le poids du skieur sur cette faible surface est donc grande et il est par conséquent important de diminuer au maximum les frottements en prévoyant une surface lisse ou à structuration moins marquée. Il faut, en effet, privilégier les propriétés d'appui et d'accrochage des carres tout en diminuant les effets "guidant" dus à la structuration de la semelle pouvant s'opposer à la prise de virage. Le problème du film d'eau est secondaire dans ce cas.

Le paramètre Rku (Rugosité Kurtosis) désigne le paramètre d'aplatissement de la densité de distribution des hauteurs. Plus la courbe de densité est plate, plus Rku est grand ; au contraire, si la courbe est pointue et son maximum bien centré, Rku est faible (Norme ISO 4287/1).

Selon une caractéristique liée à la précédente, la largeur (l2) des bords est comprise entre 0,03 L et 0,3 L ; sachant que la largeur (l1) de la partie centrale de glisse à plat doit rester supérieure ou égale à 0,45 L.

Avantageusement, la partie arrière fortement striée est de largeur constante le long de la surface inférieure du ski. Une telle structuration peut ainsi être facilement obtenue par une technique répétitive et reproductible utilisant le passage sur la semelle d'un outil chaud de largeur de bord constant, en une seule passe.

Ainsi selon une caractéristique complémentaire avantageuse, la structuration de la partie arrière est réalisée par le passage à chaud et sous pression d'un outil, sur la surface inférieure de glissement ; ledit outil ayant la forme d'un rouleau comprenant un motif en relief à largeur constante de bords sur la surface duquel est formée une pluralité de nervures discontinues.

Selon une autre caractéristique plus générale, la partie arrière fortement structurée comprend une pluralité de stries courtes, rectilignes et discontinues, disposées en rangées séparées ou imbriquées.

Selon une caractéristique complémentaire, une majorité, au moins, des stries sont orientées selon l'axe longitudinal du ski. Certaines peuvent cependant être inclinées et présenter un certain angle par rapport à l'axe longitudinal, afin notamment d'éviter un effet de 'rail' trop important ou encore pour améliorer le dégagement du film d'eau dans certaines conditions de neige ou pour certains types de skis.

On peut encore prévoir avantageusement que la structuration, de la partie arrière au moins, présente un gradient de rugosité tel que la valeur Rtm et Rku diminue progressivement, à partir de la ligne de contact arrière en direction de la ligne de contact avant.

De même, la structuration peut présenter un gradient de rugosité tel que les valeurs de Rtm et Rku augmentent progressivement à partir des carres latérales vers l'axe longitudinal sur une partie significative, au moins, de la largeur de la surface inférieure, étant entendu que la rugosité (Rtm et Rku) peut rester sensiblement constante sur de petites portions.

Selon une autre caractéristique de l'invention, la surface de glissement est constitué par un revêtement de même nature chimique et de même dureté sur toute la longueur du ski. Ainsi, l'usure de la structuration se fait de façon homogène et en même temps sur toute la longueur du ski

Diverses autres caractéristiques de l'invention ressortiront de la description qui suit selon des exemples non limitatifs de réalisation d'un ski conforme à l'invention, en référence aux dessins schématiques en annexe dont :
- la figure 3 montre un ski selon l'invention en vue de côté lorsque celui-ci est non chargé ;
- la figure 4 montre le ski de la figure 3 en vue de dessous ;
- les figures 4a et 4b sont des vues de détail de la semelle à partir de la figure 4 ;
- la figure 5 est une vue similaire à celle de la figure 4 selon une variante ;
- les figures 6 et 7 montrent un exemple de réalisation de la structuration de la semelle du ski de la figure 5 ;
- la figure 8 illustre une autre variante de l'invention ;
- les figures 9 à 11 sont des exemples variés de structuration en vues de détail selon l'invention.

Dans l'exemple illustré à la figure 3, il s'agit d'un ski alpin légèrement cambré et dont la semelle de glisse ou surface inférieure (1) repose sur une ligne de contact avant (10) et une ligne de contact arrière (11). Par le poids du skieur, la surface comprise entre ces deux lignes (10, 11) rencontre la neige et devient la surface portante du ski (figure 1). Le ski comprend une partie relevée en spatule (2) et en talon (3).

A la figure 4, on distingue la semelle (1), de préférence en polyéthylène de largeur (L) ; bordée de chaque côté par les carres latérales (4) métalliques. La semelle comprend une partie avant (5) faiblement striée et une partie arrière (6) fortement striée.

La partie arrière (6) est délimitée, d'une part, par la ligne de contact arrière (11) et d'autre part, par une ligne (12) située à une distance (d), en avant de la ligne virtuelle (13) représentant la position du milieu de chaussure indiquée par le constructeur. En tout état de cause, la distance (d) ne peut excéder 0,4 fois la distance (D) séparant la ligne de milieu de chaussure (13) de la ligne de contact avant (10).

La partie avant (5) est adjacente à la partie arrière (6) et s'étend en avant de celle-ci, à partir de la ligne (12) jusqu'à la ligne de contact avant (10).

La figure 4a montre en vue agrandie, un exemple de structuration selon l'invention. Il peut s'agir d'une multitude de stries (60) courtes, rectilignes, discontinues et disposées en rangées imbriquées les unes dans les autres.

Dans la partie avant (5), la structuration est plus superficielle et les stries (50) sont plus espacées, plus courtes, moins profondes et moins larges que celles de la partie arrière (figure 4a).

La structuration pourrait aussi être quasi-inexistante et la surface aussi lisse que possible dans cette partie :

Lors d'essais sur neige, la demanderesse a remarqué que les caractéristiques de surface suivantes de la partie arrière apportaient des résultats satisfaisants sur neige :
- profondeur des stries : comprise entre 0,02 mm et 0,08 mm ;
- longueur des stries : comprise entre 10 mm et 60 mm ;
- largeur des stries : comprise entre 0,1 mm et 0,3 mm ;
- motif : rangées imbriquées ;
- coefficient Rtm : compris entre 20 µm et 80 µm.
- coefficient Rku compris entre 5 et 35.

La figure 5 illustre une variante de l'invention dans laquelle la partie arrière (6) comprend une zone centrale (600) de largeur (l1) fortement structurée et, de part et d'autre de ladite zone, des bords latéraux (61, 62) de largeur (l2), lisses ou peu structurés.

La zone centrale (600) est de largeur (l1) constante sur toute la longueur de la partie arrière (6). Les bords latéraux (61, 62) constituent les surfaces de glisse en courbe du ski où est exercée une pression importante. Une trop forte structuration dans ces zones risquerait de jouer en défaveur des propriétés de pivotement du ski. Selon l'invention, la largeur (l2) de chaque bord (61, 62) est comprise entre 0,03 L et 0,3 L. En tout cas, la largeur (l1) de la zone centrale est toujours supérieure ou égale à 0,45 x L.

Les figures 6 et 7 illustrent un exemple avantageux permettant de réaliser la structuration de la semelle d'un ski selon l'invention et plus particulièrement dans le cas où l'on désire obtenir une largeur (l1) constante de la zone centrale (600) de la surface inférieure conférant une largeur (l2) variable des bords latéraux (61, 62).

Pour cela, on utilise un dispositif comprenant un outil chauffé (8) ayant la forme d'un rouleau et qui présente sur sa surface un motif en relief à largeur (l) constante de bords, comprenant une pluralité de nervures discontinues (80). La surface du rouleau est appliquée, sous pression, contre la surface de la semelle (1) du ski à préparer, en opérant un défilement longitudinal du ski entre plusieurs patins de guidage (9). On peut aussi prévoir une immobilisation du ski et le défilement de l'outil par rapport au ski, comme moyen tout à fait équivalent. Selon la nature de la matière constituant la semelle et les dimensions des stries à réaliser ; on adapte sans difficultés particulières les conditions de pression et de température, afin d'obtenir des résultats satisfaisants et reproductibles.

A titre d'exemple non limitatif, pour une semelle de type PEHD et dans le cas de la réalisation de stries selon les caractéristiques données précédemment à titre d'exemple, il est préférable de travailler à une température comprise entre 80 et 120° C, et faire exercer une pression sur la surface de la semelle par l'outil tournant (8).

Dans un tel procédé, il n'est pas nécessaire d'effectuer plusieurs passages de l'outil sur la surface. En revanche, il n'est pas exclus de retravailler la surface par un procédé de finition permettant de réaliser une microstructuration sur l'ensemble de la semelle, tels que par des techniques bien connues de l'homme du métier, comme par meulage à la pierre, par exemple.

Dans le cas de la figure 8, la structuration présente un gradient de rugosité tel que les paramètres mesurés Rtm et Rku diminuent progressivement, à partir de la ligne de contact arrière (11) en direction de la ligne de contact avant (10). Ce gradient peut être obtenu par exemple en faisant diminuer progressivement le nombre de stries et leur dimension (longueur, largeur et profondeur), à partir de la ligne arrière (11) vers la ligne avant (10).

On peut convenir que sur certaines portions courtes de la longueur ΔL de la surface inférieure, les valeurs Rtm et Rku puissent être sensiblement constantes. Ainsi, on peut avantageusement prévoir que la progression croissante des valeurs Rtm et Rku se fasse par paliers, c'est-à-dire par une suite de portions courtes adjacentes dans lesquelles les valeurs Rtm et Rku sont sensiblement constantes mais varient d'une portion adjacente à l'autre.

Les figures 9 à 11 présentent des exemples non limitatifs de positionnement des stries sur la surface de glisse selon l'invention. Parmi les stries garnissant la surface, on peut avoir :
- des stries (60) parallèles et disposées en rangées séparées, orientées longitudinalement (figure 9) ;
- des stries parallèles imbriquées, orientées longitudinalement (figure 10) ;
- des stries parallèles orientées longitudinalement (60a) et d'autres inclinées (60b) (figure 11).

La longueur des stries peut varier, en général, entre 4 mm et 50 mm selon le type de neige et le type de ski utilisé.

Le revêtement utilisé pour constituer la semelle du ski est choisi parmi les polyéthylènes frittés ou extrudés. Le polyéthylène peut contenir une charge en graphite plus ou moins importante (généralement autour de 15% environ).

Selon l'invention, un matériau unique permet de constituer la semelle du ski.

Bien entendu, l'invention ne saurait être seulement limitée aux modes de réalisation décrits et représentés, mais elle comprend également tous les équivalents techniques ainsi que leurs combinaisons pouvant être compris dans le cadre des revendications qui suivent.

## Revendications

1. Ski pour évolution sur neige comprenant une surface inférieure de glissement (1) en matière plastique, munie d'une pluralité de stries (50, 60) discontinues ; ladite surface reposant sur une ligne de contact avant (10) et une ligne de contact arrière (11) lorsque le ski est non chargé, caractérisé en ce que la surface (1) comprend une partie avant (5) lisse ou faiblement structurée et une partie arrière (6) fortement structurée dont la valeur mesurée du paramètre de rugosité Rtm est supérieure à celle mesurée dans la partie avant ; ladite partie arrière (6) s'étendant vers l'arrière du ski en direction de la ligne de contact arrière (11) ; à partir d'une ligne transversale (12) située entre la ligne de milieu de chaussure (13) et une ligne transversale située à une distance (d) de la ligne de milieu de chaussure (13) égale à 0,4 fois la distance (D) séparant ladite ligne (13) de la ligne de contact avant (10).

2. Ski selon la revendication 1, caractérisé en ce que la valeur mesurée Rtm est inférieure ou égale à 15 µm dans la partie avant (5) et est supérieure à 15 µm dans la partie arrière (6) de la surface de glissement (1).

3. Ski selon la revendication 1 ou 2, caractérisé en ce que la partie arrière (6) de la surface de glissement (1) fortement structurée, s'étend vers l'arrière, au moins, jusqu'à la ligne de contact arrière (11) de ladite surface.

4. Ski selon l'une quelconque des revendications précédentes, caractérisé en ce que la partie arrière (6) soumise à la structuration fortement marquée commence à partir d'une ligne (12) située à une distance (d) comprise entre 0,2 et 0,4 fois la distance (D) séparant la ligne de milieu de chaussure (13) de la ligne de contact avant (10).

5. Ski selon l'une quelconque des revendications précédentes, caractérisé en ce que la partie arrière (6) comprend une structuration telle que la valeur de rugosité Rtm est supérieure à 15 µm sur une zone centrale (600) de la largeur (l1) seulement de la largeur (L) de la surface inférieure (1) ; ladite partie arrière comprenant de part et d'autre de ladite zone centrale (600), des bords (61, 62) de largeur (l2) lisses ou peu structurés et dont la valeur mesurée de rugosité Rtm est inférieure à 15 µm et la valeur de rugosité Rku < 3.

6. Ski selon la revendication 5, caractérisé en ce que la largeur (l2) des bords (61, 62) est comprise entre 0,03 L et 0,3 L ; sachant que la largeur (l1) de la zone centrale (60) est supérieure ou égale à 0,45 L.

7. Ski selon l'une quelconque des revendications précédentes, caractérisé en ce que la partie arrière (6) est de largeur (l1) constante le long de la surface inférieure (1).

8. Ski selon la revendication 7, caractérisé en ce que la structuration de la partie arrière (6) est réalisée par le passage, à chaud et sous pression, d'un outil (8) sur la surface inférieure (1) ; ledit outil (8) ayant la forme d'un rouleau comprenant un motif en relief à largeur (l) constante de bords sur la surface duquel est formée une pluralité de nervures discontinues (80).

9. Ski selon l'une quelconque des revendications précédentes, caractérisé en ce que la partie arrière (6) fortement structurée comprend une pluralité de stries (60) courtes, rectilignes et discontinues, disposées en rangées séparées ou imbriquées.

10. Ski selon la revendication 9, caractérisé en ce qu'une majorité, au moins, des stries (60) sont orientées selon l'axe longitudinal du ski.

11. Ski selon l'une quelconque des revendications précédentes, caractérisé en ce que la structuration de la partie arrière (6), au moins, présente un gradient de rugosité tel que la valeur mesurée de Rtm et la valeur mesurée de Rku diminuent progressivement, à partir de la ligne de contact arrière (11) en direction de la ligne de contact avant (10).

12. Ski selon l'une quelconque des revendications précédentes, caractérisé en ce que la structuration de la partie arrière (6) présente un gradient de rugosité, sur la largeur (L) de la surface inférieure, tel que les valeurs mesurées de Rtm et Rku augmentent progressivement à partir des carres latérales (4) vers l'axe longitudinal, sur une partie significative au moins de la largeur de la surface inférieure ; étant entendu que la rugosité (Rtm, Rku) peut rester sensiblement constante sur de petites portions de largeur.

13. Ski selon l'une quelconque des revendications précédentes, caractérisé en ce que la surface de glissement (1) est constituée par un revêtement de même nature chimique et de même dureté sur toute la longueur du ski.

## Claims

1. Ski for moving over snow comprising a lower gliding surface (1) made of a plastic material, provided with a plurality of discontinuous serrations (50, 60); said surface resting on a front contact line (10) and a rear contact line (11) when the ski does not carry a load, characterized in that the surface (1) comprises a front portion (5) that is smooth or lightly structured and a strongly structured rear portion (6) whose measured roughness parameter value Rtm is greater than the value measured in the front portion; said rear portion (6) extending towards the rear of the ski in the direction of the rear contact line (11); from a transverse line (12) located between the boot center line (13) and a transverse line located at a distance (d) from the boot center line (13) equal to 0.4 times the distance (D) separating said line (13) from the front contact line (10).

2. Ski according to claim 1, characterized in that the measured Rtm value is less than or equal to 15 µm in the front portion (5) and is greater than 15 µm in the rear portion (6) of the gliding surface (1).

3. Ski according to claim 1 or 2, characterized in that the strongly structured rear portion (6) of the gliding surface (1) extends rearwardly, at least up to the rear contact line (11) of said surface.

4. Ski according to any of the preceding claims, characterized in that the rear portion (6) subject to the pronounced structuring starts from a line (12) located at a distance (d) comprised between 0.2 and 0.4 times the distance (D) separating the boot center line (13) from the front contact line (10).

5. Ski according to any of the preceding claims, characterized in that the rear portion (6) has such a structuring that the roughness value Rtm is greater than 15 µm over a central zone (600) having a width (l1) only from the width (L) of the lower surface (1); said rear portion comprising on both sides of said central zone (600), edges (61, 62) of width (l2) that are smooth or lightly structured and whose measured roughness value Rtm is less than 15 µm and the roughness value Rku < 3.

6. Ski according to claim 5, characterized in that the width (12) of the edges (61, 62) is comprised between 0.03 L and 0,3 L; it being understood that the width (l1) of the central zone (60) is greater than or equal to 0.45 L.

7. Ski according to any of the preceding claims, characterized in that the rear portion (6) is of a width (l1) that is constant along the lower surface (1).

8. Ski according to claim 7, characterized in that the structuring of the rear portion (6) is obtained by passing a heated and pressurized tool (8) over the lower surface (1); said tool (8) having the shape of a roller comprising a raised design of a constant edge width (1) on the surface of which a plurality of discontinuous ribs (80) are formed.

9. Ski according to any of the preceding claims, characterized in that the strongly structured rear portion (6) comprises a plurality of short, rectilinear and discontinuous serrations (60), arranged in separate or meshed rows.

10. Ski according to claim 9, characterized in that a majority, at least, of the serrations (60) are oriented along the longitudinal axis of the ski.

11. Ski according to any of the preceding claims, characterized in that the structuring of the rear portion (6) at least has such a roughness gradient that the measured Rtm value and the measured Rku value decrease progressively, from the rear contact line (11) in the direction of the front contact line (10).

12. Ski according to any of the preceding claims, characterized in that the structuring of the rear portion (6) has such a roughness gradient, along the width (L) of the lower surface, that the measured Rtm and Rku values increase progressively from the lateral running edges (4) towards the longitudinal axis, at least over a significant portion of the width of the lower surface; it being understood that the roughness (Rtm, Rku) can remain substantially constant over small width portions.

13. Ski according to any of the preceding claims, characterized in that the gliding surface (1) is constituted by a coating having the same chemical properties and the same hardness over the entire length of the ski.

## Patentansprüche

1. Ski zur Fortbewegung auf Schnee, der eine untere Gleitoberfläche (1) aus einem Kunststoffmaterial aufweist, die mit einer Vielzahl von diskontinuierlichen Riefen (50, 60) versehen ist, wobei die Oberfläche auf einer vorderen Kontaktlinie (10) und einer hinteren Kontaktlinie (11) ruht, wenn der Ski nicht belastet ist,
**dadurch gekennzeichnet,** daß
die Oberfläche (1) einen vorderen Teil (5) aufweist, der glatt oder schwach strukturiert ist, und einen hinteren Teil (6), der stark strukturiert ist und dessen gemessener Wert des Rauhigkeitsparameters Rtm größer als der in dem vorderen Teil gemessene ist, wobei sich der hintere Teil (6) in Richtung nach hinten des Ski in Richtung der hinteren Kontaktlinie (11) ausgehend von einer transversalen Linie (12) erstreckt, die sich zwischen der Mittellinie des Schuhes (13) und einer transversalen Linie befindet, die sich in einem Abstand (d) von der Mittellinie des Schuhes (13) befindet, der gleich 0,4 mal dem Abstand (D) ist, der die Linie (13) von der vorderen Kontaktlinie (10) trennt.

2. Ski gemäß Anspruch 1, dadurch gekennzeichnet, daß der gemessene Wert Rtm kleiner oder gleich 15 µm in dem vorderen Teil (5) ist und größer als 15 µm in dem hinteren Teil (6) der Gleitoberfläche (1) ist.

3. Ski gemäß Anspruch 1 oder 2, dadurch gekennzeichnet, daß der hintere Teil (6) der Gleitoberfläche (1), der stark strukturiert ist, sich in Richtung nach hinten zumindest bis zu der hinteren Kontaktlinie (11) der Oberfläche erstreckt.

4. Ski gemäß irgendeinem der vorangehenden Ansprüche, dadurch gekennzeichnet, daß der hintere Teil (6), der der stark markierten Strukturierung unterworfen ist, ausgehend von einer Linie (12) beginnt, die sich in einem Abstand (d) befindet, der zwischen 0,2 und 0,4 mal dem Abstand (D) beträgt, der die Mittellinie des Schuhs (13) von der vorderen Kontaktlinie (10) trennt.

5. Ski gemäß irgendeinem der vorangehenden Ansprüche, dadurch gekennzeichnet, daß der hintere Teil (6) eine derartige Strukturierung aufweist, daß der Rauhigkeitswert Rtm größer als 15 µm über einen zentralen Bereich (6) mit einer Breite (l1) von nur der Breite (l2) der unteren Oberfläche (1) ist, wobei der hintere Teil beidseitig des zentralen Bereiches (600) Ränder (61, 62) aufweist, die eine glatte und wenig strukturierte Breite (12) haben und deren gemessener Rauhigkeitswert Rtm kleiner als 15 µm und deren Rauhigkeitswert Rku < 3 ist.

6. Ski gemäß Anspruch 5, dadurch gekennzeichnet, daß die Breite (l2) der Ränder (61, 62) zwischen 0,03 L und 0,3 L beträgt, wobei die Breite (l1) des zentralen Bereiches (60) größer oder gleich 0,45 L ist.

7. Ski gemäß irgendeinem der vorangehenden Ansprüche, dadurch gekennzeichnet, daß der hintere Teil (6) eine konstante Breite (l1) längs der unteren Oberfläche (1) aufweist.

8. Ski gemaß Anspruch 7, dadurch gekennzeichnet, daß die Strukturierung des hinteren Teiles (6) durch den Übergang bei Erwärmung und unter Druck eines Werkzeuges (8) über die untere Oberfläche (1) realisiert ist, wobei das Werkzeug (8) die Form einer Rolle aufweist, die ein Reliefmotiv mit einer konstanten Breite (1) der Ränder aufweist, über deren Oberfläche eine Vielzahl von diskontinuierlichen Rippen (80) geformt ist.

9. Ski gemäß irgendeinem der vorangehenden Ansprüche, dadurch gekennzeichnet, daß der hintere Teil (6), der stark strukturiert ist, eine Vielzahl von kurzen, geradlinigen und diskontinuierlichen Riefen (60) aufweist, die in getrennten oder versetzten Reihen angeordnet sind.

10. Ski gemäß Anspruch 9, dadurch gekennzeichnet, daß zumindest eine Mehrzahl von Riefen (60) gemäß der longitudinalen Achse des Ski orientiert sind.

11. Ski gemäß irgendeinem der vorangehenden Ansprüche, dadurch gekennzeichnet, daß die Strukturierung des hinteren Teiles (6) zumindest einen Rauhigkeitsgradienten aufweist, der derart ist, daß der gemessene Wert Rtm und der gemessene Wert Rku sich progressiv ausgehend von der hinteren Kontaktlinie (11) in Richtung der vorderen Kontaktlinie (10) verringern.

12. Ski gemäß irgendeinem der vorangehenden Ansprüche, dadurch gekennzeichnet, daß die Strukturierung des hinteren Teiles (6) einen Rauhigkeitsgradienten über die Breite (L) der unteren Oberfläche aufweist, der derart ist, daß die gemessenen Werte von Rtm und Rku progressiv ausgehend von den seitlichen Kantenleisten (4) in Richtung der longitudinalen Achse über zumindest einen signifikanten Teil der Breite der unteren Oberfläche zunehmen, wobei die Rauhigkeit (Rtm, Rku) im wesentlichen konstant über kleine Abschnitte der Breite bleiben kann.

13. Ski gemäß irgendeinem der vorangehenden Ansprüche, dadurch gekennzeichnet, daß die Gleitoberfläche (1) durch einen Überzug von gleicher chemischer Art und gleicher Härte über die gesamte Länge des Ski gebildet ist.
